# EUROPÄISCHE PATENTSCHRIFT

(11) **EP 0 322 637 B1**
(45) Veröffentlichungstag und Bekanntmachung des Hinweises auf die Patenterteilung: **16.10.1991**
(21) Anmeldenummer: 88120865.6
(22) Anmeldetag: 14.12.1988
(51) Int. Cl.: D01G 15/38, B24B 19/18

(54) **Schleifen von Kardengarnituren**
Card clothing grinding
Rectification de garnitures de cardage

(30) Priorität: 24.12.1987 CH 5056/87
(43) Veröffentlichungstag der Anmeldung: 05.07.1989
(73) Patentinhaber: MASCHINENFABRIK RIETER AG, CH-8406 Winterthur (CH)
(72) Erfinder: Demuth, Robert, CH-8309 Nürensdorf (CH)

(56) Entgegenhaltungen:
- CH-A- 342 863
- DE-A- 2 365 924
- US-A- 4 327 525

## Beschreibung

Die vorliegende Erfindung bezieht sich auf ein Verfahren zum Schleifen von Kardengarnituren gemäss dem Oberbegriff des Patentanspruchs 1.

Es ist auf dem Spinnereigebiet bekannt, dass sich während des Betriebs der Karden die Zähne, welche die Garnituren bilden, langsam abnützen, wobei deren Spitzen stumpf werden. Dies bedingt eine Verschlechterung der Arbeitsweise der Karde und damit eine Verschlechterung des sich bildenden Vlieses.

Es ist daher üblich, die Zähne der Garnituren von Zeit zu Zeit zu schleifen, um deren Zahnspitzen wiederum die notwendige Schärfe zu geben. Dieses Vorgehen hat jedoch den Nachteil, dass die Karde zu diesem Zweck aus dem Betrieb genommen werden muss und damit für gewisse Zeitintervalle still steht. Auch müssen die Schleifwalze und deren Träger sehr stabil und mit äusserster Genauigkeit hergestellt sein. Dies verteuert den Schleifvorgang. Dabei werden die Zähne aber immer noch um verschieden grosse Beträge abgeschliffen. Zudem bewirkt die Abnützung der Zahnspitzen eine langsame, kontinuierliche Verschlechterung der Vliesqualität. Über einen längern Zeitabschnitt gesehen, sind die Veränderungen des sich laufend bildenden Vlieses somit dergestalt, dass die Qualität langsam abnimmt und nach jedem Schleifvorgang wieder sprunghaft besser ist. Dieses Verhalten erschwert das Herstellen von Fäden von gleichbleibender Beschaffenheit sowohl über kurze als auch über lange Laufzeiten der Maschine hinweg betrachtet.

Durch die vorliegende Erfindung, welche die im kennzeichnenden Teil des Patentanspruchs 1 aufgeführten Merkmale aufweist, sollen diese Nachteile vermieden werden. Die Schleifvorrichtung zum Durchführen des Verfahrens ist durch die im Patentanspruch 2 enthaltenen Merkmale gekennzeichnet.

Durch die spanische Patentschrift Nr. 250111 ist es bereits bekannt, eine auf einem Rotationszylinder aufgebrachte Garnitur mit einem Schleifmittel zu schleifen. Dabei wird das Letztere durch eine Feder an den Zylinder angedrückt und längs des Tambours hin und her bewegt. In der Patentschrift sind jedoch insbesondere keinerlei Angaben über einen Schleifprozess während des Betriebs und über ein in drei Bewegungsfreiheitsgraden frei bewegliches Schleifmittel enthalten.

Damit sind die erfinderischen Merkmale vorliegender Erfindung neu. Zudem ergeben sich durch diese die folgenden Vorteile:

Beim im Vorhergehenden erwähnten, heute bekannten Schleifen einer Garnitur werden Walzen verwendet, welche auf ihrer Mantelfläche einen Schleifbelag aufweisen. Damit beim Schleifen jeder Zahn der Garnitur optimal geschliffen wird, d.h., damit bei jedem Zahn nicht zuwenig oder zuviel Material weggenommen wird, müssen an die Geradlinigkeit der Walze sehr hohe Forderungen gestellt werden. Dies erweist sich als sehr kostspielig und verteuert somit den Schleifprozess. Dabei lässt es sich trotzdem nicht vermeiden, dass bei einzelnen Zähnen oder Zahnpartien übermässig viel oder nur in ungenügendem Mass Material weggeschliffen wird. Dies ist in der Tatsache begründet, dass in der Praxis die Spitzen der Zähne der Garnitur nicht alle genau gleich hoch sind, d.h. genau auf einer geometrischen, zur Rotationsachse des Tambours koaxialen Zylindermantelfläche liegen. Es ist ein ganz wesentlicher Vorteil vorliegender Erfindung, dass gemäss dieser eine Schleifwalze, welche dergleichen hohe Forderungen verlangt, nicht benötigt wird. Weil sich, gemäss der Erfindung, das Schleifmittel solchen Abweichungen anpasst, erhält man den Vorteil, dass alle Zähne gleich stark geschliffen und in gleichem Mass abgeschliffen werden. Da dieser Schleifvorgang vom Inbetriebsetzen neuer Zähne bis zum Ersetzen derselben durch eine neue Garnitur während des Betriebs der Karde dauernd vor sich geht, so ist zusätzlich die beim bekannten Verfahren langsame Qualitätsabnahme des Vlieses und die sprunghafte Verbesserung seiner Qualität nach dem Schleifprozess ebenfalls eliminiert.

Die Erfindung sei nun anhand von Ausführungsbeispielen und der Zeichnung näher erläutert. In der letzteren ist

- Fig. 1: eine schematische Darstellung einer erfindungsgemässen Ausführungsform an einer Karde,
- Fig. 2: ein Schnitt einer Ausführungsform eines Schleifmittels gemäss vorliegender Erfindung,
- Fig. 3: ein Schnitt einer weiteren Ausführungsform eines Schleifmittels,
- Fig. 4: eine Draufsicht einer noch weitern Ausführungsform und
- Fig. 5: ein Schnitt längs der Linie V...V der Fig. 4.

Die in Fig. 1 gezeigte Karde umfasst einen Briseur 11, welcher die ihm zugelieferten Textilfasern einem Tambour 12 übergibt. Das Kardieren findet zwischen dem Tambour 12 und einer Wanderdeckelkette 13 statt. Die Letztere wird über Umlenkrollen 14 geführt. Das entstandene Vlies wird dem Abnehmer 15 übergeben und von diesem weitergeleitet. Die Bewegungsrichtung der erwähnten Elemente ist durch Pfeile angegeben.

Bekanntlich sind auf den zylindrischen Mantelflächen der Elemente 11, 12 und 15 und auf den gegen den Tambour 12 gerichteten Oberflächen der einzelnen Deckel des Elements 13 Zähne, welche Garnituren 16, 17, 19 bzw. 18 bilden, angebracht. Diese Garnituren können aus festen oder aus eine flexible Garnitur bildenden Zähnen bestehen.

Gemäss der Erfindung wird mindestens eine oder werden einige oder alle Garnituren 16 bis 19 während des Betriebes dauernd einer Schleifoperation unterworfen. Diesem Zweck dienen die Schleifmittel 20, von denen je eines einem der Elemente 11, 12, 13 und 15 zugeordnet ist.

Die Schleifmittel können auf verschiedene Arten ausgeführt sein. Einige Beispiele solcher Ausführungsformen sind in den Fig. 2 bis 5 gezeigt.

Das Beispiel des Schleifmittels der Fig. 2 wird anhand des durch den Tambour 12 gebildeten Elements erläutert. Diese Figur zeigt nur einen Teil des Tambours 12 und der Garnitur 17. Die Rotationsachse des Tambours 12 steht senkrecht zur Zeichenebene und befindet sich ausserhalb der Fig. 2. Der Tambour 12 ist mit einer Tambourabdeckung 21 bedeckt. Ein Schleifmittel 48 umfasst ein als Schleifstein ausgebildetes Schleifmaterial 22, das von einem Träger 23 mit einem Kugelgelenk 24 getragen ist. Ein mit einem Gewinde und einem Drehknopf versehener Führungskörper 25 weist eine zylindrische Öffnung 26 auf, in welcher der Träger 23 verschiebbar gelagert ist. Der Führungskörper 25 ist auf einem Schlitten 27, welcher längs Schienen 28 in zur Zeichenebene senkrechter Richtung hin und her verschiebbar ist, aufgeschraubt. Die Schienen 28 sind durch abgewinkelte Streifen gebildet, welche an den von der Garnitur 17 entfernten Kanten von Seitenwänden 29 vorgesehen sind.

Die Seitenwände 29 sind von rechteckiger, langgestreckter Form. Sie verlaufen parallel zueinander, und ihre Längskanten sind parallel zur Rotationsachse des Tambours 12. Die den Schienen 28 entfernten Längskanten der Wände 29 befinden sich in unmittelbarer Nähe der Garnitur 17. Zwischen dem Führungskörper 25 und dem Schleifstein 22 ist eine Druckfeder 30 angebracht, welche den Schleifstein 22 gegen die Garnitur 17 hin vorspannt und bestrebt ist, ihn in seiner in Fig. 2 gezeigten, elastisch vorgespannten, vorbestimmten Lage zu positionieren. Diese Vorspannung übt im allgemeinen einen ganz leichten Druck von beispielsweise 10 bis 20 Gramm aus. Durch Drehen des Drehknopfs des Körpers 25 ist dieser Druck einstellbar. Der Schleifstein 22 ist vom Kugelgelenk 24 beweglich gehalten.

Im Betrieb der Karde befindet sich der Tambour 12 in dauernder Rotation, und gleichzeitig wird der Schlitten 27 und damit auch der Führungskörper 25 mit dem Träger 23 und dem Stein 22 dauernd längs den Schienen 28 hin und her bewegt. Dadurch werden die Zähne der Garnitur 17 während des Betriebs einem Schleifvorgang unterworfen und damit die eingangs erwähnten Betriebsunterbrüche zum Schleifen der Zähne und die periodischen Veränderungen der Schärfe der Zahnspitzen eliminiert.

Dank des Kugelgelenks 24 ist eine Bewegung des Schleifbereichs 31 des Schleifmaterials 22 im wesentlichen in der Bewegungsrichtung der Garnitur und in der dazu senkrechten, parallel zur Rotationsachse des Tambours verlaufenden Richtung möglich. Ausserdem erlaubt der in der Öffnung 26 gleitbar gelagerte Träger 23 eine Bewegung des Schleifbereichs 31 in zur Garnitur 17 am Schleifbereich 31 senkrechter Richtung. Somit ist eine Bewegung des Schleifbereichs 31 in drei zueinander senkrechten Richtungen möglich, d.h. der Schleifbereich 31 bestizt drei Bewegungsfreiheitsgrade und passt sich daher während des Schleifens Unregelmässigkeiten der durch die Zahnspitzen definierten Garnituroberfläche an.

Man ist bestrebt, die Garnitur 17 in der Weise auszuführen, dass alle Zahnspitzen sich auf genau gleicher Höhe befinden, d.h., dass diese eine genaue Kreiszylindermantelfläche definieren, deren Achse mit der Rotationsachse des Tambours zusammenfällt. In der Praxis sind aber kleine Abweichungen von einer solchen Ausgestaltung nicht vermeidbar. Die Abweichungen können insbesondere darin bestehen, dass Zonen relativ grosser und relativ kleiner Spitzenhöhen auftreten. Dank der drei dem Stein 22 innewohnenden Bewegungsfreiheitsgrade passt sich der Stein diesen Unregelmässigkeiten an, wodurch alle Zähne praktisch gleich stark geschliffen werden.

Die Anwendung des in Fig. 2 gezeigten Schleifmittels 48 ist nicht auf den Tambour beschränkt. Ein solches Schleifmittel 48 kann auch am Briseur 11, an der Wanderdeckelkette 13 und am Abnehmer 15 eingesetzt sein.

Bei der Verwendung eines Schleifsteins 22 ist es zum Erzielen eines weichen Schleifvorgangs förderlich, die Seite des Steins 22, welche der Garnitur 17 zugewandt ist, kalottenformähnlich zu formen.

Es ist insbesondere beim Kardiervorgang wichtig, dass dieser nicht durch störende Luftbewegungen beeinträchtigt wird. Deshalb ist der Tambour 12 mit einer Tambourabdeckung 21 ausgestattet. Diese muss, um das Einbauen des Schleifmittels 48 zu ermöglichen, wie dies in Fig. 2 gezeigt ist, einen sich in axialer Richtung über die ganze Garnitur 17 erstreckenden, offenen Bereich besitzen. Über diesem ist das Schleifmittel 48 luftdicht aufgesetzt. Damit das Mittel 48 selbst ebenfalls luftdicht ist, werden einerseits die Wände 29 mit an ihren Enden angebrachten, zu ihrer Längsrichtung senkrecht stehenden (nicht gezeichneten) Abschlusswänden versehen. Andererseits erfolgt der Antrieb des Schlittens 27 mit einem nicht gezeigten Antriebsband, welches die vom Tambour 12 entfernte, sich zwischen den Schienen 28 befindliche, offene Partie überdeckt. Jede der Schienen 28 ist mit einem Längsschlitz 50 versehen, in welchem je eine Längsseite des Antriebsbandes gleitbar gelagert ist. Damit bilden die Wände 29 mit den erwähnten Abschlusswänden, dem Antriebsband und dem Schlitten 27 ein trogförmiges, aussen gegen die Garnitur 17 hin in sich geschlossenes Gebilde.

Beim Schleifmittel 48 der Fig. 2 wird der Schleifstein 22 dauernd über der Garnitur hin und her bewegt. Falls diese seitliche Bewegung nicht erwünscht ist, kann ein sich in axialer Richtung über die ganze Garnitur erstreckendes Schleifmittel gemäss Fig. 3 oder Fig. 4 und 5 vorgesehen sein.

Fig. 3 zeigt in einer weitern Ausführungsform ein Schleifmittel 32, das an der Wanderdeckelkette 13 eingesetzt ist. Das Schleifmittel 32 umfasst ein trogförmiges Behältnis mit zwei Seitenwänden 33 und einer Deckplatte 34. Die freien Kanten 36 der Wände 33 verlaufen parallel zum sich jeweils am Wanderdeckel 35 anliegenden Schleifmittel 32 bzw. senkrecht zur Bewegungsrichtung der Garnitur 18. An den freien Kanten 36 ist ein als biegsames Band ausgebildeter Träger 37 befestigt, welcher sich in der Längsrichtung des Deckels 35 (senkrecht zur Zeichenebene) über dessen ganze Länge erstreckt. Auf seiner dem Wanderdeckel 35 zugekehrten Seite weist der Träger 37 einen Schleifbelag auf, der z.B. aus feinen Schleifteilchen, insbesondere aus Diamantpulver, bestehen kann. Der Träger 37 kann beispielsweise ein metallischer Dünnstreifen, ein Stoff oder Kunststoff mit einer Abrasionsbeschichtung sein, welcher sich den örtlichen Unregelmässigkeiten, d.h. der geometrischen Form der durch die Zahnspitzen der Garnitur definierten Fläche, anpasst, jedoch durch die Schleifkräfte nicht deformiert wird. Zudem darf er keine Falten bilden.

Ein an seinen beiden Enden geschlossener Schlauch 38 aus elastischem Material erstreckt sich im Innern des trogförmigen Behältnisses 33, 34 über dessen ganze Länge. Durch ein Ventil 39 kann der Schlauch 38 mit einem Fluidum von gewünschtem Druck eingefüllt werden.

Im Betrieb übt somit der Schlauch 38 an jeder Stelle des Trägers 37 den gleichen Druck aus. Der Träger 37 wird dadurch über seiner ganzen Länge gegen den Deckel 35 gedrückt und liegt daher mit seinem Schleifbelag gleichmässig auf der Garnitur 18 auf. Als Folge davon ergibt sich ausserdem, dass auch bei Unregelmässigkeiten in der Höhe der Zahnspitzen der Garnitur 18 eine gleichmässige Anlage des Bandes 37 über der ganzen Länge des Deckels 35 vorhanden ist. Dies ist deshalb der Fall, weil die sich in eine Erhöhung oder Vertiefung bewegenden Zonen des Trägers 37 ihre Bewegung nur ausführen können, wenn gleichzeitig zu diesen Zonen benachbarte Zonen Bewegungen ausführen, welche eine zum Träger 37 parallele, d.h. gemäss Fig. 3 horizontale, Bewegungskomponente besitzen. Es ist somit ersichtlich, dass die Bewegungsmöglichkeiten der Schleiffläche des Trägers 37 in drei zueiander senkrechten Richtungen, d.h. das Vorhandensein von drei Bewegungsfreiheitsgraden des Schleifmittels, ein wesentliches Merkmal ist.

Das Schleifmittel 32 ist auch zum Schleifen jedes der Elemente 11, 12 und 15 geeignet.

Die Fig. 4 und 5 beziehen sich auf eine noch weitere Ausführungsform der Erfindung. Diese betrifft ein am Element 15 (Abnehmer) eingesetztes Schleifmittel 49, welches aber auch bei den Elementen 11, 12 oder 13 eingesetzt werden kann. Das Schleifmittel 49 erstreckt sich über die ganze Länge oder die ganze axiale Erstreckung der Garnitur des um eine Achse 40 rotierbaren Abnehmers 15. Zum Ausführen des Schleifvorgangs weist das Schleifmittel 49 in axialer Richtung über die ganze Länge verteilte, das Schleifmaterial bildende Schleifsteine 41 auf. Ähnlich wie in Fig. 2 gezeigt, ist jeder Stein 41 von einem Träger 42 mittels eines Kugelgelenks 43 getragen und in einer zylindrischen Öffnung 44 verschiebbar geführt. An einem trogförmigen Behältnis 45 ist eine Führungsplatte 46 befestigt, in welcher für je einen Träger 42 eine Öffnungen 44 angebracht ist. Analog dem Beispiel der Fig. 3 wird eine gleichmässige Vorspannung für das Schleifmaterial 41 durch einen elastischen Schlauch 47 erzeugt, in welchem ein Fluidum vorgegebenen Drucks eingefüllt ist.

Im Betrieb der Anordnung nach den Fig. 4 und 5 passt sich jeder der Steine 41 wiederum den bezüglich der Höhe der Zahnspitzen vorkommenden Unregelmässigkeiten an, indem sich die Steine 41 entsprechend vorkommenden erhöhten oder vertieften Zonen mittels des Kugelgelenks 43 verschwenken oder weil ein Gleiten der Träger 42 in den Öffnungen 44 eintritt. Es sind daher auch in diesem Beispiel für jeden Schleifbereich der Steine 41 drei Bewegungsfreiheitsgrade vorhanden.

Zwischen den einzelnen Schleifsteinen 41 muss ein Zwischenraum vorhanden sein, wenn sich die Steine in ihrer mittleren Arbeitsposition befinden. Aus diesem Grunde werden, bei Vorliegen rechteckiger Steine, gewisse Zähne, welche sich bei ihrer Rotation über einen solchen Zwischenraum bewegen, nicht geschliffen. Dies wird durch das Vorsehen von, wie in Fig. 4 gezeigt, trapezförmigem Schleifmaterial 41 vermieden. Es sind natürlich auch Ausführungsformen mit in der Bewegungsrichtung der Garnitur gegenseitig versetzten Schleifsteinen möglich.

Bekanntlich ist die Bewegung der Wanderdeckelkette 13 relativ langsam. Sollte aus diesem Grund die Schleif-wirkung ungenügend sein, so kann diese im Fall der Verwendung von Schleifsteinen, z.B. gemäss Fig. 2 oder Fig. 4, 5, dadurch erhöht werden, dass man die Steine zusätzlich in Schwingungen oder Vibrationen versetzt. Selbstverständlich kann auch die Schleifwirkung bei der Verwendung eines Schlauchs 38 oder 47 durch die Variationen des in diesem vorhandenen Drucks und durch Vibrationen desselben variiert werden.

## Patentansprüche

1. Verfahren zum Schleifen der Garnituren einer Karde, welche Elemente, wie Briseur (11), Tambour (12), Wanderdeckelkette (13) und Abnehmer (15), umfasst und jedes dieser Elemente (11, 12, 13, 15) eine durch Zähne gebildete Garnitur (16, 17, 18, 19) besitzt und mindestens eines dieser Elemente (11, 12, 13, 15) mit dem Schleifmaterial (22, 41) eines Schleifmittels (32, 48, 49) zusammenwirkt und das Schleifmaterial (22, 41) elastisch gegen die Zähne der Garnitur (16, 17, 18, 19) hin vorgespannt wird, dadurch gekennzeichnet, dass mindestens bei einem Element (11, 12, 13, 15) das Schleifen während des Betriebs der Karde dauernd durch einen, durch die betriebsbedingte Bewegung des Elements (12) bewirkten Schleifvorgang erfolgt und der Schleifbereich (31) des Schleifmaterials (22, 41) in einer elastisch vorgespannten Position in drei Bewegungsfreiheitsgraden beweglich ist, d.h. Bewegungen in drei zueinander senkrechten Richtungen zulässt, und sich dadurch der Form der durch die Zahnspitzen definierten Mantelfläche dauernd anpasst.

2. Schleifvorrichtung zum Durchführen des Verfahrens nach Anspruch 1, dadurch gekennzeichnet, dass das Schleifmittel (32, 48, 49) mindestens dieses einen Elements (11, 12, 13, 15) zum Ausführen des während des Betriebs der Karde stattfindenden Schleifvorgangs, einen das Schleifmaterial (22, 41) tragenden Träger (23, 37, 42) umfasst und ein eine Vorspannung erzeugendes Mittel (30, 38, 47) vorgesehen ist zum Zweck, das Schleif-material (22, 41) in einer vorgegebenen Position vorzuspannen, in welcher der Träger (23, 37, 42) für das Schleifmaterial (22, 41) drei Bewegungsfreiheitsgrade zulässt.

3. Schleifvorrichtung nach Anspruch 2, dadurch gekennzeichnet, dass das Schleifmittel (48) sich in zur Bewegungsrichtung der Garnitur (17) senkrechter Richtung nur über einen Teil der Garnitur (17) erstreckt und dessen Träger (23) mit dem Schleifmaterial (22) einer dauernd über der Garnitur (17) stattfindenden Hin- und Herbewegung unterworfen ist.

4. Schleifvorrichtung nach Anspruch 2, dadurch gekennzeichnet, dass das Schleifmittel (32, 49) sich in zur Bewegungsrichtung der Garnitur (18) senkrechter Richtung über die ganze Garnitur (18) erstreckt und sich im Stillstand befindet.

5. Schleifvorrichtung nach Anspruch 2, dadurch gekennzeichnet, dass zur Halterung des Trägers (23, 37, 42) zwei rechteckige, langgestreckte und zueinander parallele Wände (29, 33) vorgesehen sind, deren Längserstreckung senkrecht zur Bewegungsrichtung der Garnitur (17, 18) steht und eine der Längskanten jeder Wand (29, 33) in unmittelbarer Nähe der Garnitur (17) verläuft.

6. Schleifvorrichtung nach den Ansprüchen 3 und 5, dadurch gekennzeichnet, dass das Schleifmittel (48) ein Schleifmaterial (32) umfasst, das vom ein Kugelgelenk (24) umfassenden Träger (23) getragen ist, dass der Träger (23) in einer zylindrischen Öffnung (26) eines Führungskörpers (25) in zur Oberfläche der durch die Zahnspitzen der Garnitur (17) im Schleifbereich (31) definierten Oberfläche senkrechter Richtung verschiebbar getragen ist und dass der Führungskörper (25) auf längs den andernen Längskanten je einer Wand (29) verlaufenden Schienen (28) hin und her bewegbar ist.

7. Schleifvorrichtung nach den Ansprüchen 4 und 5, dadurch gekennzeichnet, dass das Schleifmittel (49) eine zwischen den parallelen Wänden verlaufende Reihe, an ihren Seitenflächen freien Bewegungsraum aufweisende Schleifsteine (41) umfasst, von denen jeder von einem Träger (42) gehalten ist, welcher ihm drei Bewegungsfreiheitsgrade ermöglicht.

8. Schleifvorrichtung nach Anspruch 7, dadurch gekennzeichnet, dass bei trapezförmigen Schleifsteinen (41) deren einander zugekehrte Seitenwände gegenseitige Abstände aufweisen und in bezug auf die Bewegungsrichtung der Garnitur einen spitzen Winkel bilden, derart, dass jede Stelle der Garnitur dem Schleifvorgang ausgesetzt ist.

9. Schleifvorrichtung nach Anspruch 7, dadurch gekennzeichnet, dass die Seitenwände Teile eines trogförmigen Behältnises (45) sind, in dessen Innenraum sich ein aus elastischem Material bestehendes, an seinen Enden geschlossenes Schlauchstück (47) befindet, welches ein einen Druck ausübendes Fluidum enthält und an den Innenwänden des Gebildes (45) und an den Trägern (42) anliegt.

10. Schleifvorrichtung nach den Ansprüchen 4 und 5, dadurch gekennzeichnet, dass das Schleifmittel (32) einen senkrecht zur Bewegungsrichtung der Garnitur verlaufenden, langgestreckten, flächenhaften und als biegsames Gebilde ausgebildeten Träger (37) umfasst, welcher auf seiner der Garnitur (18) zugewandten Aussenfläche mit einem Schleifbelag beschichtet ist.

11. Schleifvorichtung nach Anspruch 10, dadurch gekennzeichnet, dass zur Halterung des Trägers (37) ein trogförmiges Behältnis (33, 34) vorgesehen ist und der flächenhafte, biegsame Träger (37) den offenen Teil des Behältnisses (33, 34) bedeckt, an dessen Seitenwänden (33) luftdicht befestigt ist und dass im Behältnis (33, 34) ein Fluidum gewünschten Drucks vorhanden ist.

12. Schleifvorrichtung nach Anspruch 10, dadurch gekennzeichnet, dass zur Halterung des Trägers (37) ein langgestrecktes, trogförmiges Behältnis (33, 34) vorgesehen ist, über dessen offenem Teil sich der Träger (37) erstreckt und im sich dadurch ergebenden Innenraum ein aus elastischem Material bestehendes, an seinen beiden Enden geschlossenes Schlauchstück (38) befindet, welches ein einen Druck ausübendes Fluidum enthält und an den Innenwänden des Behältnisses (33, 34) und am Träger (37) anliegt.

13. Schleifvorrichtung nach Anspruch 5, dadurch gekennzeichnet, dass bei diesem einen Element (11, 12, 13, 15), insbesondere im Fall eines Tambours (12), das Schleifmittel (48) eine, ausser gegen die Garnitur (16, 17, 18, 18) hin, luftdicht geschlossene Einheit bildet, die auf einen offenen Bereich der Abdeckung (21) des Elements (11, 12, 13, 15) aufgesetzt ist und mit der Abdekkung eine luftdichte Bedeckung des Elements (11, 12, 13, 15) bildet.

14. Schleifvorrichtung nach Anspruch 2, dadurch gekennzeichnet, dass bei diesem einen Element (11, 12, 13, 15), insbesondere im Fall einer Wanderdeckelkarde (13), das Schleifmaterial (22, 41) im Betrieb mechanischen Schwingungen unterworfen ist.

15. Schleifvorrichtung nach Anspruch 6 oder 7, dadurch gekennzeichnet, dass die der Garnitur (17) zugekehrte Schleiffläche des Schleifmaterials (22, 41) kugelkalottenähnlich abgerundet ist.

## Claims

1. A method of grinding the clothing of a carding machine comprising elements such as a licker-in (11), cylinder (12), travelling flat chain (13) and a doffer (15), each of these elements (11, 12, 13, 15) having a clothing (16, 17, 18, 19) formed by teeth and at least one of these elements (11, 12, 13, 15) cooperating with the grinding material (22, 41) of a grinding means (32, 48, 49) and the grinding material (22, 41) being elastically biased against the teeth of the clothing (16, 17, 18, 19), characterised in that, during operation of the carding machine, the grinding at at least one of the elements (11, 12, 13, 15) is continuously effected by a grinding procedure produced by the operationally imposed movement of the element (12) and the grinding zone (31) of the grinding material (22, 41) is movable in an elastically biased position in three degrees of movement, i.e. allows movements in three directions at right angles to one another, thus continuously adjusting to the shape of the generated surface defined by the points of the teeth.

2. A grinding device for carrying out the method according to claim 1, characterised in that the grinding means (32, 48, 49) of at least said one element (11, 12, 13, 15) comprises a support (23, 37, 42) carrying the grinding material (22, 41) for the purpose of carrying out the grinding procedure taking place during operation of the carding machine, and a means (30, 38, 47) is provided to produce a bias for the purpose of biasing the grinding material (22, 41) in a predetermined position in which the support (23, 37, 42) allows three degrees of freedom of movement for the grinding material (22, 41).

3. A grinding device according to claim 2, characterised in that the grinding means (48) extends over only part of the clothing (17) in a direction perpendicular to the direction of movement of the clothing (17) and its support (23) together with the grinding material (22) is subjected to a reciprocating movement occuring continuously over the clothing (17).

4. A grinding device according to claim 2, characterised in that the grinding means (32, 49) extends over the entire clothing (18) in a direction perpendicular to the direction of movement of the clothing (18) and is at a standstill.

5. A grinding device according to claim 2, characterised in that two rectangular elongate and parallel walls (29, 33) are provided for mounting the support (23, 37, 42) and extend longitudinally perpendicular to the direction of movement of the clothing (17, 18) and one of the longitudinal edges of each wall (29, 33) extends in the immediate vicinity of the clothing (17).

6. A grinding device according to claims 3 and 5, characterised in that the grinding means (48) comprises a grinding material (32) carried by a support (23) comprising a ball joint (24), the support (23) is carried in a cylindrical aperture (26) in a guide member (25) for displacement in a direction perpendicular to the surface defined in the grinding zone (31) by the points of the teeth of the clothing (17), and the guide member (25) is adapted to reciprocate on rails (28) extending along the other longitudinal edges of each wall (29).

7. A grinding device according to claims 4 and 5, characterised in that the grinding means (49) comprises a row of grindstones (41) extending between the parallel walls and having a free area of movement at their side surfaces, each stone being held by a support (42) which allows it three degrees of freedom of movement.

8. A grinding device according to claim 7, characterised in that in the case of trapezoidal grindstones (41), their facing side walls are spaced apart and form an acute angle with respect to the direction of movement of the clothing in such a manner that each place of the clothing is subjected to the grinding procedure.

9. A grinding device according to claim 7, characterised in that the side walls are parts of a trough-shaped container (45), the interior of which contains a piece of tubing (47) closed at its ends and consisting of elastic material and containing a fluid exerting pressure, said tubing bearing against the inner walls of the structure (45) and against the supports (42).

10. A grinding device according to claims 4 and 5, characterised in that the grinding means (32) comprises an elongate flat-shaped support (37) in the form of a flexible structure extending perpendicular to the direction of movement of the clothing and having a grinding coating on its outer surface facing the clothing (18).

11. A grinding device according to claim 10, characterised in that a trough-shaped container (33, 34) is provided for mounting the support (37) and the flat-shaped flexible support (37) covers the open part of the container (33, 34), is hermetically secured to its side walls (33) and the container (33, 34) contains a fluid at the required pressure.

12. A grinding device according to claim 10, characterised in that an elongate trough-shaped container (33, 34) is provided for mounting the support (37), the latter extending over the open part of the container and the resulting interior containing a piece of tubing (38) closed at both ends and consisting of elastic material and containing a fluid which exerts a pressure, the said tubing bearing against the inner walls of the container (33, 34) and against the support (37).

13. A grinding device according to claim 5, characterised in that the grinding means (48) at said one element (11, 12, 13, 15), particularly in the case of a cylinder (12), forms a unit which is hermetically sealed externally from the clothing (16, 17, 18, 19) and which is fitted onto an open zone of the cover (21) of the element (11, 12, 13, 15) and, together with the cover, forms a hermetic covering for the element (11, 12, 13, 15).

14. A grinding device according to claim 2, characterised in that the grinding material (22, 41) at said one element (11, 12, 13, 15), particularly in the case of a travelling flat card (13), is subjected to mechanical vibration during operation.

15. A grinding device according to claim 6 or 7, characterised in that the grinding surface of the grinding material (22, 41) facing the clothing (17) is rounded off similarly to a hemisphere.

## Revendications

1. Procédé pour aiguiser les garnitures d'une carde comprenant des éléments tels que briseur (11), tambour (12), chapelet de chapeaux balladeurs (13) et peigneur (15), et où chacun de ces éléments (11, 12, 13, 15) possède une garniture (16, 17, 18, 19) formée par des dents, et au moins un de ces éléments (11, 12, 13, 15) est en action directe avec la matière abrasive (22, 41) d'un moyen d'aiguisage (32, 48, 49), et la matière abrasive (22, 41) est pré-tendue d'une manière élastique par rapport aux dents de la garniture (16, 17, 18, 19), caractérisé par le fait qu'au moins pour un élément (11, 12, 13, 15), l'aiguisage se réalise continuellement pendant la marche de la carde, par un processus d'aiguisage provoqué par un mouvement conditionné par la marche de l'élément (12), et que la zone d'aiguisage (31) de la matière abrasive (22, 41) est mobile dans une position pré-tendue élastiquement, dans trois degrés de liberté de mouvement, c'est-à-dire qu'elle permet des mouvements dans trois directions perpendiculaires l'une par rapport à l'autre, et qu'elle s'adapte par cela continuellement à la forme de la surface d'enveloppe définie par les pointes des dents.

2. Dispositif d'aiguisage servant à réaliser le procédé selon revendication 1, caractérisé par le fait que le moyen d'aiguisage (32, 48, 49) d'au moins cet élément (11, 12, 13, 15), servant à réaliser le processus d'aiguisage s'effectuant pendant la marche de la carde, comprend un porteur (23, 37, 42) portant la matière abrasive (22, 41), et qu'un moyen (30, 38, 47) produisant une pré-tension est prévu dans le but de prétendre la matière abrasive (22, 41) dans une position donnée, dans laquelle le porteur (23, 37, 42) permet trois degrés de liberté de mouvement à la matière abrasive (22, 41).

3. Dispositif d'aiguisage selon revendication 2, caractérisé par le fait que, par rapport à la direction de mouvement de la garniture (17), le moyen d'aiguisage (48) s'étend d'une manière verticale sur seulement une partie de la garniture (17), et dont le porteur (23) avec la matière abrasive (22) est soumis à un mouvement de va-et-vient qui a lieu continuellement au-dessus de la garniture (17).

4. Dispositif d'aiguisage selon revendication 2, caractérisé par le fait que, par rapport à la direction de mouvement de la garniture (18), le moyen d'aiguisage (32, 49) s'étend d'une manière verticale sur toute la garniture (18) et se trouve en état immobile.

5. Dispositif d'aiguisage selon revendication 2, caractérisé par le fait que deux parois (29, 33) rectangulaires, s'étendant en longueur et parallèles entre elles, sont prévues pour la fixation du porteur (23, 37, 42), parois dont la longueur d'étendue se trouve perpendiculaire à la direction de mouvement de la garniture (17, 18), et qu'une des arêtes longitudinales de chaque paroi (29, 33) s'étend dans les environs immédiats de la garniture (17).

6. Dispositif d'aiguisage selon revendications 3 et 5, caractérisé par le fait que le moyen d'aiguisage (48) comprend une matière abrasive (32) qui est portée par le porteur (23) comprenant une articulation sphérique (24), que le porteur (23) est porté d'une manière déplaçable dans une ouverture cylindrique (26) d'un corps de guidage (25) et dans le sens vertical par rapport à la surface définie par les pointes des dents de la garniture (17), dans la zone d'aiguisage (31), et que le corps de guidage (25) est mobile en va-et-vient sur des rails (28) s'étendant le long des autres arêtes longitudinales de chaque paroi (29).

7. Dispositif d'aiguisage selon revendications 4 et 5, caractérisé par le fait que le moyen d'aiguisage (49) comprend une rangée de pierres à aiguiser (41) s'étendant entre les parois parallèles, pierres qui possèdent un espace de libre mouvement sur leurs faces latérales, et dont chacune est maintenue par un porteur (42) qui lui permet trois degrés de liberté de mouvement.

8. Dispositif d'aiguisage selon revendication 7, caractérisé par le fait que, pour des pierres à aiguiser trapézoïdales (41), leurs parois latérales se faisant face possèdent des distances réciproques et forment un angle aigu par rapport à la direction de mouvement de la garniture, de sorte que chaque lieu de la garniture est exposé au processus d'aiguisage.

9. Dispositif d'aiguisage selon revendication 7, caractérisé par le fait que les parois latérales sont des parties d'un récipient en forme d'auge (45), dans l'espace intérieur duquel se trouve une partie de tuyau (47) fermée à ses extrémités et constituée d'une matière élastique, qui contient un fluide exerçant une pression et qui repose sur les parois intérieures de l'ensemble (45) et sur les porteurs (42).

10. Dispositif d'aiguisage selon revendications 4 et 5, caractérisé par le fait que le moyen d'aiguisage (32) comprend un porteur (37) allongé en forme de surface, s'étendant verticalement à la direction de mouvement de la garniture, et formé comme ensemble flexible, qui est recouvert d'une couche abrasive sur sa surface extérieure faisant face à la garniture (18).

11. Dispositif d'aiguisage selon revendication 10, caractérisé par le fait qu'un récipient en forme d'auge (33, 34) est prévu pour la fixation du porteur (37), et que le porteur (37) en forme de bande, flexible recouvre la partie ouverte du récipient (33, 34), et est fixé d'une manière étanche à l'air sur ses parois latérales (33), et que, dans le récipient (33, 34), se trouve un fluide sous une pression désirée.

12. Dispositif d'aiguisage selon revendication 10, caractérisé par le fait que, pour la fixation du porteur (37), un récipient en forme d'auge, s'étendant en longueur (33, 34) est prévu, le porteur (37) s'étendant au-dessus de la partie ouverte de celui-ci, et, dans l'espace intérieur qui en résulte, se trouve une partie de tuyau (38) constituée d'une matière élastique, fermée à ses deux extrémités qui contient un fluide exerçant une pression et qui repose sur les parois intérieures du récipient (33, 34) et sur le porteur (37).

13. Dispositif d'aiguisage selon revendication 5, caractérisé par le fait que, pour cet élément unique (11, 12, 13, 15), particulièrement dans le cas d'un tambour (12), le moyen d'aiguisage (48) forme une unité étanche à l'air, excepté vers la garniture (16, 17, 18, 19), unité qui est mise en place sur une zone ouverte du recouvrement (21) de l'élément (11, 12, 13, 15) et forme avec le recouvrement une couverture étanche à l'air de l'élément (11, 12, 13, 15).

14. Dispositif d'aiguisage selon revendication 2, caractérisé par le fait que, pour cet élément unique (11, 12, 13, 15), particulièrement dans le cas d'une carde à chapeaux balladeurs (13), la matière abrasive (22, 41) est soumise à des oscillations mécaniques pendant le fonctionnement.

15. Dispositif d'aiguisage selon revendication 6 ou 7, caractérisé par le fait que la surface abrasive de la matière abrasive (22, 41) faisant face à la garniture (17) est arrondie d'une manière analogue à une calotte sphérique.
